# FASCICULE DE BREVET EUROPEEN

(11) **EP 0 464 451 B1**
(45) Date de publication et mention de la délivrance du brevet: **17.05.1995**
(21) Numéro de dépôt: 91109935.6
(22) Date de dépôt: 18.06.1991
(51) Int. Cl.: H01R 35/00, H01R 19/04

(54) **Connecteur électrique amovible destiné à être installé entre un apareil de consommation électrique et une prise de courant murale**
Verstellbarer elektrischer Verbinder, zur Installation zwischen ein elektrisches Verbrauchergerät und einer Wandsteckdose
Adjustable electrical connector, installed between electrical equipment and a wall outlet

(30) Priorité: 28.06.1990 FR 9008182
(43) Date de publication de la demande: 08.01.1992
(73) Titulaire: MOULINEX, F-93170 Bagnolet (FR)
(72) Inventeur: Parise, Vital André, F-14123 Cormelles le Royal (FR)
(74) Mandataire: May, Hans Ulrich, Dr.

(56) Documents cités:
- WO-A-87/04570
- DE-U- 7 906 089
- DE-U- 7 924 803
- FR-A- 2 054 888
- US-A- 3 626 354

## Description

L'invention se rapporte aux connecteurs électriques amovibles qui sont destinés à être installés entre un appareil de consommation électrique et une prise de courant murale du type femelle raccordée au réseau électrique et présentant un habillage d'appui mural.

Elle concerne, plus précisément, les connecteurs de ce genre dont le boîtier renferme un dispositif d'alimentation électrique de l'appareil de consommation tel que par exemple, un transformateur, une minuterie, ou un récepteur de télécommande d'un interrupteur, et présente à cet effet une forme générale oblongue dont une grande face porte une fiche mâle ayant au moins deux broches orientées perpendiculairement à ladite grande face, et dont l'étendue longitudinale est telle que lorsque le connecteur est branché sur la prise murale, le boîtier s'étend longitudinalement au-delà de l'habillage de la prise murale.

Avec des connecteurs de ce genre, l'utilisateur est souvent confronté à un problème d'installation de l'appareil de consommation électrique.

En effet, les prises murales étant généralement installées à proximité des plinthes, ou même du sol et leurs douilles étant alignées selon un plan horizontal, le boîtier du connecteur, du fait de sa longueur, vient en butée soit avec la plinthe, soit avec le sol, et interdit donc l'enfichage du connecteur dans la prise murale. D'autre part, lorsque la prise murale est installée à faible distance entre deux meubles avec en outre les douilles alignées selon un plan vertical, on comprendra qu'il est alors impossible de brancher un tel connecteur si la longueur du boîtier est supérieur à la distance comprise respectivement entre la prise et les meubles.

L'invention a pour but de supprimer ces inconvénients.

Selon l'invention la fiche mâle est montée pivotante sur la grande face du boîtier autour d'un axe parallèle aux broches mâles.

Grâce à cette disposition, le boîtier peut être pivoté autour de la prise murale de manière à s'adapter à l'environnement mobilier ou immobilier.

Les caractéristiques et avantages de l'invention ressortiront d'ailleurs de la description qui va suivre, à titre d'exemple, en référence au dessin annexé dans lequel :
la figure 1 est une vue en élévation d'un connecteur selon l'invention ; la figure 2 est une vue de gauche du connecteur de la figure 1 en position d'amenée sur une prise murale représentée en coupe ; la figure 3 représente schématiquement et à plus petite échelle le connecteur selon deux branchements différents, à savoir : sur la partie gauche un branchement sur une prise murale installée entre deux meubles, et sur la partie droite un branchement sur une prise murale installée à proximité d'un plinthe.

Le connecteur amovible représenté sur ce dessin est destiné à être installé entre un appareil de consommation électrique (non représenté) tel que par exemple une lampe de chevet ou un appareil électroménager, et une prise de courant murale 1 du type femelle comportant de façon connue en soi deux douilles 2 et une fiche de terre 3 raccordées au réseau électrique, ainsi qu'un habillage 4 d'appui mural. Ce connecteur comprend, un boîtier 5 renfermant un dispositif d'alimentation 6, schématisé en traits interrompus tel que, de préférence, un récepteur de télécommande fonctionnant au moyen des courants porteurs et destiné à commander un interrupteur bistable de commande de l'appareil de consommation. Le dispositif d'alimentation pourrait être également une minuterie ou un transformateur abaisseur de tension.

Le boîtier 5 présente à cet effet une forme générale oblongue dont une grande face 7 porte une fiche mâle 8 ayant deux broches 9 orientées perpendiculairement à ladite grande face 7, et dont l'étendue longitudinale est telle que lorsque le connecteur est branché sur la prise murale 1, le boîtier 5 s'étend longitudinalement au-delà de l'habillage 4 de la prise murale 1 comme on peut le voir sur la figure 2 où le connecteur est en position d'amenée, c'est à dire en regard de la prise murale. La fiche mâle 8 comporte deux douilles de terre 10, de manière à la rendre symétrique au regard de la prise murale 1.

Le boîtier 5 porte, sur une grande face 11 opposée à la grande face 7 portant la fiche mâle 8, une prise femelle 12 destinée à recevoir une fiche mâle (non représentée) associée à l'appareil de consommation électrique et comportant à cet effet deux douilles femelles 14 et une fiche de terre 15. Les douilles 14 et fiche 15 sont reliées au dispositif d'alimentation 6 par des fils électriques 16.

Selon l'invention, la fiche mâle 8 est montée pivotante sur la grande face 7 du boîtier 5 autour d'un axe A (figure 1) parallèle aux broches mâles 9 et centré entre les deux broches 9. L'assemblage mécanique de la fiche 8 sur le boîtier 5, destiné à permettre le pivotement, peut être réalisé par tout moyen connu en soi, par exemple au moyen d'un rivet formant pivot.

Comme on le voit sur la figure 1, le pivotement de la fiche mâle 8 est limité par une butée angulaire de manière à interdire une rotation de 360 degrés autour de l'axe A.

A cet effet, la butée angulaire est formée, d'une part, par une cloison 17 saillante de la grande face 7 du boîtier 5 et s'étendant de préférence selon un arc de 90 degrés à proximité de la périphérie de la fiche mâle 8, et d'autre part, par deux crans 18 et 19 pratiqués à la périphérie de la fiche mâle 8 et diamétralement opposés.

Grâce à cette limitation de pivotement, la liaison électrique entre les deux broches mâles 9 et douilles 10, et le dispositif d'alimentation 6 est obtenue par des fils électriques souples 20 de section et de longueur convenables. Bien entendu, on pourrait prévoir d'autres dispositifs de connexions rotatives, tels que, par exemple, à bague conductrice et balais frotteurs.

La description qui va suivre se réfère plus particulièrement à la figure 3, sur laquelle, en partie gauche, on a représenté une prise murale avec son habillage 4, agencée entre deux meubles 21, 22, avec matérialisation de la fiche de terre 3 et des douilles femelles 2 situées dans un plan vertical, et en partie droite, une prise murale agencée à proximité d'une plinthe 23 avec matérialisation des douilles femelles 2 situées dans un plan horizontal.

Comme illustré sur la partie gauche de la figure 3, l'espacement entre la prise murale et l'un ou l'autre des meubles 21, 22 a été choisi de manière que le branchement d'un connecteur classique ne puisse pas être obtenu en position horizontal. Ainsi, grâce à l'invention, le pivotement de la fiche 8 et/ou du boîtier 5 par rapport à la fiche 8, permet à l'utilisateur de placer le boîtier 5, par exemple, selon la position c (illustrée en trait plein) ou les positions d ou e (illustrées en traits interrompus).

En outre, grâce à la symétrie obtenue par les deux douilles de terre 10, on comprendra que le connecteur peut être amené par simple retournement de 180 degrés en des positions symétriques par rapport à la prise murale 1.

En se rapportant à la partie droite de la figure 3, on constate que le boîtier 5 du connecteur ne peut pas occuper une position verticale dirigée vers le bas à cause de la plinthe 23. L'utilisateur fait donc pivoter le boîtier jusqu'à obtenir, par exemple, la position illustrée sur cette partie de figure, la prise femelle 12 restant ainsi au voisinage du sol et permettant le branchement de la prise de l'appareil de consommation électrique sans nuire au décor de la pièce.

## Revendications

1. Connecteur électrique amovible qui est destiné à être installé entre un appareil de consommation électrique et une prise de courant murale (1) du type femelle raccordée au réseau électrique et présentant un habillage (4) d'appui mural, et qui comprend un boîtier (5) renfermant un dispositif d'alimentation (6) de l'appareil de consommation électrique et présentant à cet effet une forme générale oblongue dont une grande face (7) porte une fiche mâle (8) ayant au moins deux broches (9) orientées perpendiculairement à ladite grande face, et dont l'étendue longitudinale est telle que lorsque le connecteur est branché sur la prise murale (1), le boîtier (5) s'étend longitudinalement au-delà de l'habillage (4) de la prise murale,
**caractérisé en ce que** la fiche mâle (8) est montée pivotante sur la grande face (7) du boîtier (5) autour d'un axe A parallèle aux broches mâles (9), ledit boîtier (5) portant, sur une face (11) opposée à la grande face (7), une prise femelle (12) destinée à recevoir une fiche mâle associée à l'appareil de consommation électrique.

2. Connecteur électrique selon la revendication 1,
**caractérisé en ce que** l'axe A de pivotement étant centré entre les deux broches (9), le pivotement de la fiche mâle (8) est limité par une butée angulaire (17, 18 et 19) de manière à interdire une rotation de 360 degrés.

3. Connecteur électrique selon la revendication 2,
**caractérisé en ce que** la liaison électrique entre les deux broches mâles (9) et le dispositif d'alimentation (6) est obtenue par des fils électriques souples (20) de section et de longueur convenables.

4. Connecteur électrique selon la revendication 3,
**caractérisé en ce que** la fiche mâle (8) portée par le boîtier (5) comporte deux douilles de terre (10).

5. Connecteur électrique selon la revendication 4,
**caractérisé en ce que** le dispositif d'alimentation (6) comporte un récepteur de télécommande d'un interrupteur bistable.

## Patentansprüche

1. Abnehmbarer elektrischer Verbinder, der zur Installation zwischen einem elektrischen Verbrauchergerät und einer Wandsteckdose (1) des Aufnahmetyps bestimmt ist, die an das elektrische Netz angeschlossen ist, und einen Mantel (4) zur Anlage an der Wand sowie ein Gehäuse (5) aufweist, das eine Versorgungseinrichtung (6) für das elektrische Verbrauchergerät umschließt und zu diesem Zweck eine allgemein längliche Form aufweist, wobei eine Hauptseite (7) einen Stecker (8) mit wenigstens zwei Stiften (9) trägt, die senkrecht zu der Hauptfläche gerichtet sind, und dessen Längsausdehnung derart ist, daß sich das Gehäuse (5) bei in die Wandsteckdose (1) eingestecktem Stecker in Längsrichtung über den Mantel (4) der Wandsteckdose hinaus erstreckt,
**dadurch gekennzeichnet, daß** der Stecker (8) an der Hauptseite (7) des Gehäuses (5) um eine zu den Steckstiften (9) parallele Achse A schwenkbar angebracht ist, wobei das Gehäuse (5) an einer Hauptseite (11), die der Hauptseite (7) entgegengesetzt liegt, eine Steckdose (12) aufweist, die zur Aufnahme eines Steckers bestimmt ist, der einem elektrischen Verbrauchergerät zugeordnet ist.

2. Elektrischer Verbinder nach Anspruch 1,
**dadurch gekennzeichnet**, daß die Verschwenkung des Steckers (8) durch einen gewinkelten Anschlag (17, 18 und 19) derart begrenzt ist, daß eine Drehung um 360 Grad untersagt wird, da die Schwenkachse A zwischen den beiden Stiften (9) zentriert ist.

3. Elektrischer Verbinder nach Anspruch 2,
**dadurch gekennzeichnet**, daß die elektrische Verbindung zwischen den beiden Steckern (9) und den Buchsen (10) sowie der Versorgungseinrichtung (6) durch elastische elektrische Drähte (20) mit geeignetem Querschnitt und geeigneter Länge erhalten ist

4. Elektrischer Verbinder nach Anspruch 3,
**dadurch gekennzeichnet**, daß der von dem Gehäuse (5) getragene Stecker (8) zwei Erdungsbuchsen (10) aufweist.

5. Elektrischer Verbinder nach Anspruch 4,
**dadurch gekennzeichnet**, daß die Versorgungseinrichtung (6) einen Fernsteuerungsempfänger eines bistabilen Schalters aufweist.

## Claims

1. Removable electrical connector which is designed to be installed between an electricity-consuming appliance and a wall power outlet (1) of the female type connected to the electrical system and having a wall-mounted cover (4), and which comprises a casing (5) enclosing a supply device (6) for the electricity-consuming appliance and having, to this end, an oblong shape overall, one large face of which (7) carries a male plug (8) having at least two pins (9) oriented perpendicular to the said large face, and the longitudinal size of which is such that, when the connector is connected to the wall outlet (1), the casing (5) extends longitudinally beyond the cover (4) of the wall outlet, characterised in that the male plug (8) is mounted so as to pivot on the large face (7) of the casing (5) about an axis A parallel to the male pins (9), the said casing (5) having, on a face (11) opposite the large face (7), a female outlet (12) designed to receive a male plug associated with the electricity-consuming appliance.

2. Electrical connector according to Claim 1, characterised in that, the pivot axis A being centred between the two pins (9), the pivoting of the male plug (8) is limited by an angular stop (17, 18 and 19) in such a way as to prevent a 360-degree rotation.

3. Electrical connector according to Claim 2, characterised in that the electrical connection between the two male pins (9) and the supply device (6) is obtained through flexible electrical wires (20) of appropriate cross section and length.

4. Electrical connector according to Claim 3, characterised in that the male plug (8) carried by the casing (5) has two earth sockets (10).

5. Electrical connector according to Claim 4, characterised in that the supply device (6) includes a remote-control receiver for a bistable switch.
